# EUROPÄISCHE PATENTANMELDUNG

(11) **EP 0 428 023 A2**
(43) Veröffentlichungstag der Anmeldung: **22.05.1991**
(21) Anmeldenummer: 90121003.9
(22) Anmeldetag: 02.11.1990
(51) Int. Cl.: G09F 3/03

(54) **Vorrichtung zum befestigen eines Sicherungsetikettes**

(30) Priorität: 16.11.1989 DE 3938059
(71) Anmelder: TEMIC TELEFUNKEN microelectronic GmbH, D-74072 Heilbronn (DE)
(72) Erfinder: Gebauer, Volker, Dipl.-Ing., W-6095 Ginsheim-Gustavsburg 1 (DE); Schneider, Eberhard, W-8070 Ingolstadt (DE)
(74) Vertreter: Maute, Hans-Jürgen, Dipl.-Ing.

(57) **Zusammenfassung**

Die Erfindung betrifft eine Vorrichtung zum Befestigen eines Sicherungsetikettes an einem Gegenstand mittels eines Sicherungskabels (1), wobei das Sicherungskabel (1) um einen in einem Gehäuse des Sicherungsetikettes fixierten Sicherungsnagel (3) geschleift ist. Zur Verhinderung des Ausschliefens der Sicherungskabels (1) aus dem Sicherungsnagel (3) ist bei einer ersten bzw. zweiten erfindungsgemäßen Lösung ein U-förmig ausgebildeter Sicherungsbügel (4) bzw. ein U-förmig ausgebildetes Klammerteil vorgesehen, wobei diese Teile jeweils derart auf den Nagelstift (3a) des Sicherungsnagels (3) gesteckt werden, daß das Sicherungskabel (1) jeweils durch den Sicherungsbügel (4) bzw. durch das Klammerteil geschleift werden kann. Bei einer dritten erfindungemäßen Lösung ist eine Klemmschelle zum formschlüssigen Abbinden der um den Nagel stift des Sicherungsnagels gelegten Schleife des Sicherungskabels vorgesehen, wobei die Klemmschelle von dem Nagelkopf des Sicherungsnagels überdeckt wird.

## Beschreibung

Die Erfindung betrifft eine Vorrichtung zum Befestigen eines Sicherungsetikettes an einem Gegenstand mittels eines Sicherungskabels gemäß des Oberbegriffes des Patentanspruches 1.

Bei solchen Warensicherungssystemen, bei denen ein Sicherungsnagel die Verbindung des Sicherungskabels mit dem Sicherungsetikett herstellt, ist es unter Umständen möglich, das Sicherungskabel durch einen Spalt, der sich zwischen dem Nagelkopf und dessen Auflagefläche auftut, hindurchzuquetschen, so daß sich das Sicherungskabel aus dem Sicherungsnagel ausschleifen läßt, ohne Alarm auszulösen. Diese Möglichkeit des Entfernens des Sicherungsetikettes von der Ware hängt von der Größe dieses Spaltes, also von Fertigungstoleranzen ab.

Die Aufgabe der vorliegenden Erfindung besteht daher darin, bei einem Warensicherungssystem der Eingangs genannten Art eine Vorrichtung zur Befestigung des Sicherungskabels an dem Sicherungsetikett zu schaffen, die ein unbefugtes und unbemerktes Entfernen des Sicherungsetikettes von dem Sicherungskabel nahezu unmöglich macht.

Diese Aufgabe wird sowohl durch die kennzeichnenden Merkmale des Patentanspruches 1, des Patentanspruches 2 als auch durch diejenigen des Patentanspruches 3 gelöst.

Bei der ersten Lösung ist also ein U-förmig ausgebildeter, mit Öffnungen versehener Sicherungsbügel vorgesehen, der auf den Sicherungsnagel auf gesteckt wird und zusätzlich das Sicherungskabel derart sichert, daß es von dem Sicherungsbügel und dem Nagelstift des Sicherungsnagels vollständig umschlossen wird. Hierdurch ist es nicht mehr möglich, das unter dem Nagelkopf mit dem Sicherungsbügel gesicherte Sicherungskabel unbeschädigt herauszuziehen.

Das Klammerteil gemäß der zweiten Lösung verhindert ebenfalls das Herausziehen des Sicherungskabels unter dem Nagelkopf, indem die um den Nagelstift des Sicherungsnagels gelegte Schleife des Sicherungskabels mit diesem Klammerteil im Bereich des Nagelkopfes an das Gehäuse geklammert wird.

Schließlich wird bei der dritten erfindungsgemäßen Lösung im Bereich des Nagelkopfes mittels einer Klemmschelle die um den Nagelstift des Sicherungsnagels gelegte Schleife formschlüssig abgebunden, so daß auch hiermit ein direktes Ausschleifen des Sicherungskabels aus dem Sicherungsnagel unmöglich gemacht wird.

Im folgenden soll anhand von Ausführungsbeispielen im Zusammenhang mit den Zeichnungen die Erfindung näher erläutert werden. Es zeigen:
Figur 1a eine perspektivische Darstellung eines Ausführungsbeispieles des erfindungsgemäßen Sicherungsbügels,
Figur 1b eine Querschnittsdarstellung eines Sicherungsetikettes mit dem Sicherungsbügel gemäß der Figur 1a,
Figur 1c eine Draufsicht auf den Sicherungsbügel gemäß der Figur 1a im eingebauten Zustand,
Figur 2a eine perspektivische Darstellung eines Ausführungsbeispieles des erfindungsgemäßen Klammerteils,
Figur 2b eine Schnittdarstellung eines Sicherungsetikettes mit dem Klammerteil gemäß der Figur 2a,
Figur 2c eine Draufsicht auf das Klammerteil gemäß der Figur 2a im eingebauten Zustand,
Figur 3a eine Draufsicht auf ein Ausführungsbeispiel einer erfindungsgemäßen Klemmschelle im eingebauten Zustand,
Figur 3b eine Querschnittsansicht durch die in dem Ausführungsbeispiel gemäß der Figur 3a gezeigte Klemmschelle im eingebauten Zustand.

In den Zeichnungen sind einander entsprechende Teile mit den gleichen Bezugszeichen versehen.

Ein mit dem Bezugszeichen 4 versehener Sicherungbügel zeigt die Figur 1a, wonach dessen flächig ausgebildeten Schenkel jeweils eine Öffnung 4a bzw. 4b zeigen, durch die der Nagelstiel 3a eines Sicherungsnagels 3 gesteckt wird. Hierdurch bildet der Sicherungsbügel eine Durchführung für das Sicherungskabel 1. Diese Anordnung mit dem Sicherungsbügel 4, dem Sicherungsnagel 3 und dem Sicherungskabel 1 wird gemäß den Figuren 1b und 1c in eine von einem Kreisring 6 mit rechteckförmigen Querschnitt gebildeten, zylinderförmigen Aussparung eingesenkt, wobei der Nagelstiel 3a des Sicherungsnagels 3 im Gehäuse 2 eines Sicherungsetikettes fixiert wird. Hierbei stellt die Durchführungsöffnung des Nagelstifts 3a den Mittelpunkt der kreisrunden Aussparung dar. Ferner ist der Kreisring 6 in das Gehäuse 2 des Sicherungsetiketts integriert. Die Schnittdarstellung gemäß der Figur 1b entspricht der in der Figur 1c gezeichneten Schnittlinie. Die von dem Kreisring 6 gebildete Aussparung wird von dem Nagelkopf 3b des Sicherungsnagels 3 derart abgedeckt, daß auch der gesamte Kreisring 6 von diesem Nagelkopf 3b überdeckt wird, wie dies insbesondere aus der Figur 1b zu ersehen ist. In der Figur 1c ist der Nagelkopf 3b nicht dargestellt, jedoch zeigt eine punkt-gestrichelte Kreislinie dessen äußere Umrandung. Um das Sicherungkabel 1 aus der von dem Kreisring 6 gebildeten Aussparung herauszuführen, sind vier Durchbrüche 6a bis 6d in dem Kreisring 6 vorgesehen, wobei das Sicherungskabel 1 gemäß Figur 1c durch die Durchbrüche 6a und 6b geführt ist. Es ist auch möglich, das Sicherungskabel 1 zuerst durch die Durchbrüche 6b und 6c und anschließend durch den Durchbruch 6d und den Sicherungsbügel 4 und erst dann durch den Durchbruch 6a zu führen, wobei der Sicherungsbügel 4 im Vergleich zu der Lage gemäß der Figur 1c um 90° gedreht angeordnet werden muß.

Die Figur 2a zeigt ein U-förmig ausgebildetes Klammerteil 5, dessen flächig ausgebildeter Klammergrund eine Öffnung 5a aufweist, durch die gemäß den Figuren 2b und 2c der Nagelstift 3a eines Sicherungsnagels 3 gesteckt wird. Die Schnittdarstellung gemäß der Figur 2b entspricht der in der Figur 2c gezeichneten Schnittlinie. Wie in dem Ausführungsbeispiel gemäß den Figuren 1b und 1c zeigen auch die Figuren 2b und 2c ein Sicherungsetikett, in dessen Gehäuse 2 ein mit rechteckförmigem Querschnitt ausgebildeter Kreisring 6 zur Bildung einer zylinderförmigen Aussparung integriert ist. In diese Aussparung wird das Klammerteil 5 derart eingebracht, daß es mit seinen Schenkeln auf der Oberfläche des Gehäuses 2 steht. Durch den hierdurch gebildeten Zwischenraum wird das Sicherungskabel 1 um den Nagelstiel 3a des Sicherungsnagels 3 geschleift, so daß das Sicherungskabel 1 an die äußere Fläche des Gehäuses 2 angeklammert wird, wie dies insbesondere aus der Figur 2c zu ersehen ist. Auch der Kreisring 6 zur Bildung der Aussparung weist entsprechend dem vorherigen Ausführungsbeispiel ebenfalls vier Durchbrüche 6a bis 6d auf, wobei durch die Durchbrüche 6a und 6b das Kabel aus der Aussparung herausgeführt werden kann. Schließlich deckt der Nagelkopf 3b des Sicherungsnagels 3 die von dem Kreisring 6 gebildete Aussparung als auch den Kreisring selbst ab, wobei in Figur 2c nur die äußere Umrandung des Nagelkopfes 3b als punkt-gestrichelte Kreislinie gezeichnet ist.

Auch bei diesem Ausführungsbeispiel gemäß der Figur 2c kann das Sicherungskabel 1 derart durchgeschleift werden, daß es nicht um den Nagelstift 3a direkt geschleift wird, sondern zuerst über den Durchbruch 6c heraus geführt wird um dann durch den Durchbruch 6d zurückgeschleift zu werden.

Die Figuren 3a und 3b zeigen die Sicherungsmöglichkeit mit einer erfindungsgemäßen Klemmschelle, die ebenfalls in einer von einem Kreisring 6 gebildeten Aussparung angeordnet ist. Hierbei ist dieser Kreisring 6 entsprechend den vorhergehenden Ausführungsbeispielen ausgebildet und im Gehäuse 2 eines Sicherungsetikettes integriert. Bei diesem Beispiel wird die um den Nagelstiel 3a des Sicherungsnagels 3 gelegte Schleife mittels der Klemmschelle 7 in dieser Aussparung formschlüssig abgebunden. Eine Querschnittsansicht dieser Klemmschelle gemäß der Schnittlinie in der Figur 3a zeigt die Figur 3b. Schließlich weist der Kreisring 6 ebenfalls einen Durchbruch 6a zur Durchführung des Sicherungskabels auf. Die gesamte Anordnung mit der von der Klemmschelle 7 abgebundenen Schleife und dem Kreisring 6 wird von dem Nagelkopf 3b des Sicherungsnagels 3 abgedeckt, wobei in der Figur 3a ebenfalls nur die äußere Umrandung des Sicherungskopfes 3b als punkt-gestrichelte Kreislinie dargestellt ist.

Bei allen drei dargestellten und erläuterten Ausführungsbeispielen der Erfindung wird durch den Sicherungsbügel, das Klemmteil und die Klemmschelle jeweils verhindert, daß das Sicherungskabel durch den zwischen dem Kreisring 6 und dem Nagelkopf 3b sich befindenden Spalt hindurchgequetscht werden kann.

## Patentansprüche

1) Vorrichtung zum Befestigen eines Sicherungsetikettes an einem Gegenstand mittels eines Sicherungskabels (1), wobei das Sicherungskabel (1) um einen in einem Gehäuse (2) des Sicherungsetikettes fixierten Sicherungsnagel (3) geschleift ist, dadurch gekennzeichnet, daß ein U-förmig ausgebildeter Sicherungsbügel (4) vorgesehen ist, daß die beiden Schenkel dieses Sicherungsbügels (4) einander gegenüberliegende Öffnungen (4a, 4b) aufweisen, daß der Nagelstift (3a) des Sicherungsnagels (3) durch diese Öffnungen (4a, 4b) des Sicherungsbügels (4) geführt ist, und daß das Sicherungskabel (1) derart zusätzlich durch den Sicherungsbügel (4) geschleift ist, daß das Sicherungskabel (1) von dem Sicherungsbügel (4) und dem Nagelstift (3a) des Sicherungsnagels (3) vollständig umschlossen ist.

2) Vorrichtung zum Befestigen eines Sicherungsetikettes an einem Gegenstand mittels eines Sicherungskabels (1), wobei das Sicherungskabel (1) um einen in einem Gehäuse (2) des Sicherungsetikettes fixierten Sicherungsnagel (3) geschleift ist, dadurch gekennzeichnet, daß ein U-förmig ausgebildetes Klammerteil (5) vorgesehen ist, daß der Klammergrund des Klammerteils (5) eine Öffnung (5a) aufweist, daß der Nagelstift (3a) des Sicherungsnagels (3) durch dieses Öffnung (5a) des Klammerteils (5) derart geführt ist, daß das Klammerteil (5) mit seinen Schenkeln formschlüssig auf dem Gehäuse (2) des Sicherungsetikettes steht, und daß das Sicherungskabel (1) derart zusätzlich mittels des Klammerteils (5) an das Gehäuse (2) des Sicherungsetikettes geklammert ist, daß das Sicherungskabel (1) in dem durch das Klammerteil (5) und dem Gehäuse (2) des Sicherungsetikettes gebildeten Zwischenraum um den Nagelstift (3a) des Sicherungsnagels (3) geschleift ist.

3) Vorrichtung zum Befestigen eines Sicherungsetikettes an einem Gegenstand mittels eines Sicherungskabels (1), wobei das Sicherungskabel (1) um einen in einem Gehäuse (2) des Sicherungsetikettes fixierten Sicherungsnagel (3) geschleift ist, dadurch gekennzeichnet, daß eine Klemmschelle (7) zum formschlüssigen Abbinden der um den Nagelstift (3a) des Sicherungsnagels (3) gelegten Schleife des Sicherungskabels (1) vorgesehen ist, und daß die Klemmschelle (7) von dem Nagelkopf (3b) des Sicherungsnagels (3) überdeckt wird.
